# EUROPÄISCHE PATENTSCHRIFT

(11) **EP 0 148 474 B1**
(45) Veröffentlichungstag und Bekanntmachung des Hinweises auf die Patenterteilung: **19.11.1987**
(21) Anmeldenummer: 84115828.0
(22) Anmeldetag: 19.12.1984
(51) Int. Cl.: H01R 39/40

(54) **Bürstenhalter für elektrische Maschinen**
Brush holder for electrical machines
Porte-balais pour machines électriques

(30) Priorität: 23.12.1983 DE 3346595
(43) Veröffentlichungstag der Anmeldung: 17.07.1985
(73) Patentinhaber: Max Frost Maschinen- und Apparatebau, D-4508 Bohmte (DE)
(72) Erfinder: Kipke, Winfried, D-4513 Belm (DE)

## Beschreibung

Die Erfindung betrifft einen Bürstenhalter für elektrische Maschinen mit einem Bürstenhalterkasten, in dem eine Bürste gleitend geführt ist und mit einer einrollenden Bandfeder, deren eingerollter Teil zur Erzeugung einer Querkraft auf die Bürste an einer mit dem Bürstenhalterkasten verbundenen Schrägfläche anliegt und deren frei auslaufendes Ende auf die Bürste im Sinne einer Axialverschiebung einwirkt.

Derartige Bürstenhalter sind durch die DE-A-2405754 bekannt. Dabei wird die Bürste von zwei parallel zueinander verlaufenden Seitenwänden und von der oberen Abschlusswand des Bürstenhalterkastens geführt. Um hierbei ein möglichst kleines Führungsspiel zwischen Bürstenhalterkasten und der Bürste zu erreichen, sind eine sorgfältige Bearbeitung der Bürste wie auch des Bürstenhalterkastens erforderlich, was einen erheblichen Kostenaufwand darstellt. Aufgrund der Tatsache, dass der eingerollte Teil der Rollbandfeder an einer Schrägfläche anliegt, wird auf die Bürste eine Qüerkraft ausgeübt, durch die die Bürste gegen die obere Abschlusswand des Bürstenhalterkastens gedrückt wird. Da diese Querkraft aber nur auf ein Bürstenende einwirkt, erwächst hieraus der weitere Nachteil, dass nämlich die Führungsflächen der Bürste hohem Verschleiss unterliegen und letztlich bei der sich durch dauernden Abrieb einstellenden Schrägstellung der Bürste zum Klemmen führen kann. Ein nicht zu unterschätzender Mangel muss noch darin gesehen werden, dass die Bürste an allen vier Seiten genau geführt werden muss und aus diesem Grunde der Bürstenabrieb schlecht abgeführt werden kann. Er setzt sich vielmehr in die Führungsspalte. Bei Erschütterungen wirkt die in der Führung frei bewegliche Bürste als Hammer, der den losen Abrieb in der Führung verfestigt. Dies führt auf Dauer zum Festklemmen der Bürste.

Der vorliegenden Erfindung liegt daher die Aufgabe zugrunde, einen Bürstenhalter der eingangs näher bezeichneten Art derart auszubilden, dass die an ihn gestellten Anforderungen, insbesondere im Hinblick auf eine einwandfreie Führung auch nach längerer Einsatzdauer und mit Hinblick auf eine einfache und robuste, nicht zum Verklemmen der Bürste neigende Ausführung in zufriedenstellender Weise erfüllt sind. Das wird erfindungsgemäss dadurch erreicht, dass die Bürste an ihrer der Rollbandfeder abgewandten Seite im Bürstenhalterkasten zwangsgeführt ist und dass zur Erreichung des gewünschten Andruckes dieses Bereiches an die Führungsflächen des Bürstenhalterkastens mit dem frei auslaufenden Ende der Rollbandfeder ein vorzugsweise eine Schrägfläche aufweisendes Druckgleitstück befestigt ist, das mit einer dem Druckgleitstück entsprechenden Anschlagfläche der Bürste zusätzlich zur Axialkraft die Querkraft verstärkt oder verringert. Der Vorteil einer derartigen Ausbildung ist darin zu sehen, dass durch den gleichmässigen Andruck der Kohlebürste gegen den Bürstenhalterkasten zuverlässig ein Führungsspiel vermieden wird, das zu Kippbewegungen führen kann. Ein weiterer Vorteil ist darin zu sehen, dass entstehender Abrieb zuverlässig abgeführt wird.

Nach einem weiteren Merkmal der Erfindung weist der Bürstenhalterkasten zwei obere schräg zueinander verlaufende Führungsflächen auf, wobei die Bürste ebenfalls zwei entsprechende schräg zueinander verlaufende Stützflächen aufweist. Auf diese Weise wird eine einwandfreie Anlage der beiden Kontaktflächen gewährleistet, die der Stromzuführung dienen können, so dass kein Kupferkabel mehr in die Kohlebürste eingestampft zu werden braucht. Das Kupferkabel stellt ausserdem bei Kurzschlussbelastung eine Schwachstelle dar. Der Bürstenhalterkasten kann dann nämlich direkt leitend mit einer Stromschiene verbunden sein. Ein weiterer Vorteil ist darin zu sehen, dass die Herstellungskosten auf ein Minimum reduziert werden, weil lediglich zwei Kontaktflächen sorgfältig bearbeitet werden müssen und auf Armierungen gänzlich verzichtet werden kann.

Damit der in die noch vorhandenen Führungsspalte eingedrungene Kohlestaub auch in Achsrichtung des Federwickels nicht verfestigt und nicht zu Betriebsstörungen führt, weist die Bürste an ihrer der Rollbandfeder abgewandten Seite eine gerade Abschlussfläche auf, zwischen der und der Innenseite des oberen Steges des Kastens ein Freiraum vorhanden ist. Des weiteren sind Freiräume zwischen der Bürste und den Seitenwänden des Bürstenhalterkastens vorgesehen. Um eine stabile Federstellung auch in unbelastetem Zustand zu gewährleisten, ist das Druckgleitstück in einem Ausschnitt eines die Rollbandfeder abstützenden Klemmbügels geführt. Zur Reduzierung der Reibung und zur Isolation der Rollbandfeder stützt sich erfindungsgemäss die Rollbandfeder unter Zwischenschaltung eines Kunststoffgleitlagers an der Schrägfläche ab. Einer weiteren Ausführungsform gemäss ist zum Formstabilisierung die Rollbandfeder über eine Buchse auf einer Achse drehbar gelagert, wobei die Achse bewegbar an einer Schrägfläche gehalten ist. Ausserdem schlägt die Erfindung noch vor, dass die Rollbandfeder auf ihrer der Bürste zugewandten Seite mit einem Belag hoher Haftreibung versehen ist.

Im folgenden soll die Erfindung anhand eines Ausführungsbeispieles und mehrerer dieses schematisch darstellender Figuren näher bezeichnet werden. Dabei zeigt:
Figur 1 einen Bürstenhalter mit Bürste in der Vorderansicht,
Figur 2 den in Figur 1 dargestellten Bürstenhalter in der Seitenansicht,
Figur 3 einen gegenüber den Figuren 1 und 2 abgewandelten Bürstenhalter in perspektivischer Darstellung,
Figur 4 eine Variante des Druckgleitstückes entsprechend der Figuren 1-3.

Mit 1 ist in den Figuren 1 und 2 ein Bürstenhalterkasten bezeichnet, der zwei schräg zueinander verlaufende Führungsflächen 2 und 3 aufweist. An diesen beiden Führungsflächen schliessen sich nach unten die beiden Seitenwände 4 und 5 an, die an ihren unteren Enden um einen geringen Betrag nach innen um 90° abgewinkelt sind und Führungsflächen 6 und 7 bilden, wobei längs der Führungsflächen je eine Nut 8 bzw. 9 in den Seitenwänden 4 und 5 vorgesehen ist. Im hinteren Bereich des Bürstenhalterkastens 1 schliessen sich an die nach innen abgewinkelten Seitenwandungsteile 10 und 11 1 nach unten verlaufende Teile 12 und 13 an, die miteinander durch einen Steg 14 verbunden sind. Hinter diesem Steg 14 ist der profilierte Teil 15 eines Klemmbügels 16 eingerastet, der des weiteren eine Schrägfläche 17 und einen geraden Teil 18 aufweist. Dieser gerade Teil 18 ist in den Nuten 8 und 9 seitlich gehalten. Er weist einen mittleren Ausschnitt 19 auf, in dem sich ein Druckgleitstück 20 mit seinem Führungsteil 21 hin- und herbewegen kann. Mit dem Druckgleitstück 20 ist das frei auslaufende Ende einer Rollbandfeder 22 fest verbunden, deren eingerollter Teil 23 sich an der Schrägfläche 17 abstützt. Auf dem abgerollten Bereich 24 der Rollbandfeder 22 liegt die Bürste 25 auf, die aufgrund der Querkraft, die von der sich an der Schrägfläche 17 abstützenden Rollbandfeder 22 erzeugt wird, mit ihren beiden schrägen Stützflächen 25' und 25" gegen die beiden Führungsflächen 2 und 3 gepresst wird. Da diese Querkraft aber nicht über die ganze Länge der Bürste 25, sondern überwiegend in dessen vorderen Teil wirksam wird, wird zwecks Erzielung eines gleichmässigen Andrucks eine weitere Querkraft auf den hinteren Teil der Bürste 25 durch das Druckgleitstück 20 aufgebracht. Zu diesem Zweck weist letzteres eine schräge Fläche 26 auf, die an einer am hinteren unteren Teil der Bürste 25 angearbeiteten Schrägfläche 27 durch die Kraft der Rollbandfeder 22 angedrückt wird. Wie aus den Figuren 1 und 2 zu erkennen ist, sind die beiden Führungsflächen 2 und 3 im oberen Bereich des Bürstenhalterkastens 1 durch einen geraden Steg 28 miteinander verbunden, wobei der gerade Steg 28 Teil eines Befestigungsprofils 29 ist. Zwischen der Innenseite des Steges 28 und der die beiden Stützflächen 25' und 25" miteinander verbindenden geraden oberen Abschlussfläche 30 der Bürste 25 ist ein Freiraum 31 vorgesehen, so dass die Bürste 25 durch die von der Rollbandfeder 22 und dem Druckgleitstück 20 erzeugten Querkräfte auch nach längerer Einsatzdauer und dem dadurch an den Stützflächen 25' und 25" möglichen Verschleiss einwandfrei geführt und flächig angedrückt wird. Ein weiterer Vorteil des Freiraumes 31 ist darin zu sehen, dass sich hier keine Ablagerungen festsetzen können. Neben diesem Freiraum 31 sind weitere Freiräume 32 und 33 zwischen den Seitenwänden 4 und 5 des Bürstenhalterkastens und der Bürste 25 vorgesehen, so dass die Bürste 25 tatsächlich nur über ihre Schrägflächen 25' und 25" geführt und lagerichtig gehalten ist.

Das Ausführungsbeispiel gemäss Figur 3 unterscheidet sich nur insofern von dem nach den Figuren 1 und 2, als dass das Druckgleitstück 20' nicht in einem Klemmbügel, sondern in einem Ausschnitt 35 im unteren, die Seitenwände 36 miteinander verbindenden Boden 37 geführt ist. Von den Seitenwänden 36 ist nur eine Seitenwand dargestellt. Die Rollbandfeder 22' stützt sich nicht an einem Klemmbügel ab. Vielmehr sind mit dem Boden 37 zwei Schrägflächen 38 aufweisende Halter 39 fest verbunden, an denen sich eine die Rollbandfeder 22' tragende Achse abstützt. Der Abstand der Halter 39 voneinander ist dabei grösser als die Breite der Rollbandfeder 22'.

Die Ausführung nach Figur 4 findet Anwendung bei entweder sehr stark vorgespannter Feder 22 und gewünscht geringerer Querkraft.

## Patentansprüche

1. Bürstenhalter für elektrische Maschinen mit einem Bürstenhalterkasten (1), in dem eine Bürste (25) gleitend geführt ist und mit einer einrollenden Bandfeder (22, 23, 24), deren eingerollter Teil (23) zur Erzeugung einer Querkraft auf die Bürste (25) an einer mit dem Bürstenhalterkasten verbundenen Schrägfläche (17) anliegt und deren frei auslaufendes Ende (24) auf die Bürste (25) im Sinne einer Axialverschiebung einwirkt, dadurch gekennzeichnet, dass die Bürste (25) lediglich an ihrer der Rollbandfeder (22 bzw. 22') abgewandten Seite im Bürstenhalterkasten (1) zwangsgeführt ist und dass zur Erreichung des gewünschten Andruckes dieses Bereiches an die Führungsflächen (2, 3) des Bürstenhalterkastens (1) mit dem frei auslaufenden Ende der Rollbandfeder (22 bzw. 22') ein vorzugsweise eine Schrägfläche (26) aufweisendes Druckgleitstück (20) bzw. (20') befestigt ist, das mit einer dem Druckgleitstück (20) entsprechenden Anschlagfläche (27) der Bürste (25) zusätzlich zur Axialkraft die Querkraft verstärkt oder verringert.

2. Bürstenhalter nach Anspruch 1, dadurch gekennzeichnet, dass der Bürstenhalterkasten (1) zwei obere schräg zueinander verlaufende Führungsflächen (2, 3) aufweist und dass die Bürste (25) ebenfalls zwei entsprechende schräg zueinander verlaufende Stützflächen (25', 25") aufweist.

3. Bürstenhalter nach den Ansprüche 1 und 2, dadurch gekennzeichnet, dass die Bürste (25) an ihrer der Rollbandfeder (22 bzw. 22') abgewandten Seite eine Abschlussfläche (30) aufweist, zwischen der und der Innenseite des oberen Steges (28) des Kastens (1) ein Freiraum (31) vorhanden ist.

4. Bürstenhalter nach den Ansprüchen 1 bis 3, gekennzeichnet durch einen Freiraum (32, 33) zwischen der Bürste (25) und den Seitenwänden (4, 5 bzw. 36) des Bürstenhalterkastens (1).

5. Bürstenhalter nach den Ansprüchen 1 bis 4, dadurch gekennzeichnet, dass das Druckgleitstück (20) in einem Ausschnitt (19) eines die Rollbandfeder (22) abstützenden Klemmbügels (16) geführt ist.

6. Bürstenhalter nach den Ansprüchen 1 bis 5, dadurch gekennzeichnet, dass sich die Rollbandfeder (22 bzw. 22') unter Zwischenschaltung eines Kunststoffgleitlagers an der Schrägfläche (17 bzw. 38) abstützt.

7. Bürstenhalter nach den Ansprüchen 1 bis 6, dadurch gekennzeichnet, dass die Rollbandfeder (22') auf einer Achse (40) drehbar gelagert ist, wobei die Achse (40) bewegbar an der Schrägfläche ist.

8. Bürstenhalter nach den Ansprüchen 1 bis 7, dadurch gekennzeichnet, dass die-Rollbandfeder (22 bzw. 22') auf ihrer der Bürste zugewandten Seite mit einem Belag hoher Haftreibung versehen ist.

9. Bürstenhalter nach den Ansprüchen 1 bis 4 und 6 bis 8, dadurch gekennzeichnet, dass die Seitenwände (36) durch einen Boden (37) miteinander verbunden sind, wobei letzterer einen Ausschnitt (35) zur Führung des Druckgleitstückes (20') aufweist.

10. Bürstenhalter nach den Ansprüchen 1 bis 4 und 6 bis 9, dadurch gekennzeichnet, dass mit dem Boden (37) Schrägflächen (38) aufweisende Halter (39) verbunden sind.

## Claims

1. A brush-holder for use in electrical machinery, comprising a brush-holder box (1) with a brush (25) being slidably guided therein, and a coiled band spring (22, 23, 24) whose coiled portion (23) bears upon an inclined area (17) joined to said brush-holder box to produce a transverse force on said brush (25) and whose freely extending end (24) acts on said brush (25) to effect an axial displacement, characterized in that said brush (25) is positively guided in said brush-holder box (1) only on its side pointing away from said coiled band spring (22, 22'), and in that a sliding thrust member (20, 20'), preferably having an inclined face (26), is connected with said freely extending end of said coiled band spring (22, 22') to effect the desired contact pressue by this area upon the guide faces (2, 3) of said brush-holder box (1), said sliding thrust member (20) being in contact with a corresponding bearing face (27) on said brush (25) to increase or reduce said transverse force in addition to said axial force.

2. A brush-holder as claimed in Claim 1 above, characterized in that said brush-holder box (1) has two inclined upper guide faces (2, 3), and in that said brush (25) also has two corresponding inclined support faces (25', 25").

3. A brush-holder as claimed in Claims 1 and 2 above, characterized in that said brush (25) has an end face (30) on its side pointing away from said coiled band spring (22, 22') with a clear space (31) being provided between said end face (30) and the inner surface of the upper web (28) of said box (1

4. A brush-holder as claimed in Claims 1 to 3 above, characterized in that a clear space (32, 33) is provided between said brush (25) and the side walls (4, 5, 36) of said brush-holder box (1).

5. A brush-holder as claimed in Claims 1 to 4 above, characterized in that said sliding thrust member (20) is guided in a recess (19) in a clamp (16) supporting said coiled band spring (22).

6. A brush-holder as claimed in Claims 1 to 5 above, characterized in that said coiled band spring (22, 22') rests upon an inclined area (17, 38), with a plastic bearing member being used as an intermediary means.

7. A brush-holder as claimed in Claims 1 to 6 above, characterized in that said coiled band spring (22') is rotatably mounted on an axle (40) which is movable on said inclined area.

8. A brush-holder as claimed in Claims 1 to 7 above, characterized in that said coiled band spring (22, 22') is furnished with a high-friction lining on its side pointing towards said brush.

9. A brush-holder as claimed in Claims 1-4 and 6-8, characterized in that said side walls (36) are joined to one another by a bottom section (37) having a recess (35) for guiding said sliding thrust member (20').

10. A brush-holder as claimed in Claims 1-4 and 6-9, characterized in that retainer means (39) having inclined faces (38) are joined to said bottom section (37).

## Revendications

1. Porte-balai pour machines électriques avec un boîtier porte-balai (1) dans lequel un balai coulissant (25) est asservi à un guidage, et avec un ressort-ruban enroulé (22, 23, 24) dont la partie enroulée (23) destinée à exercer une force transversale sur le balai (25), est appliquée contre une portée oblique (17) solidaire du boîtier porte-balai, et dont l'extrémité libre (24) exerce une poussée axiale sur le balai (25), caractérisé par le fait que le balai (25) n'est asservi à un guidage que sur son extrémité opposée au ressort-ruban enroulé (22 ou 22') dans le boîtier porte-balai (1), et que, pour atteindre la force d'application souhaitée de cette zone contre les surfaces de guidage (2, 3) du boîtier porte-balai (1) un patin (20) présentant une surface oblique de préférence (26), est fixé à l'extrémité libre du ressort-ruban enroulé (22 ou 22') et, par une surface de butée (27) du balai (25) correspondant au patin (20), augmente ou diminue la force transversale, en plus de la force axiale.

2. Porte-balai selon la revendication 1, caractérisé par le fait que le boîtier porte-balai (1 ) présente deux surfaces de guidage (2, 3) formant un angle entre elles, et que le balai (25) présente également deux surfaces de portée (25', 25") formant entre elles un angle correspondant.

3. Porte-balai selon les revendications 1 et 2, caractérisé par le fait que le balai (25) présente, sur son côté opposé au ressort-ruban enroulé (22 ou 22'), une extrémité (30), et qu'il existe un espace libre (31) entre cette extrémité (30) et la face intérieure de la paroi supérieure (28) du boîtier (1 ).

4. Porte-balai selon les revendications 1 à 3, caractérisé par un espace libre (32, 33) entre le balai (25) et les parois latérales (4, 5 ou 36) du boîtier porte-balai (1).

5. Porte-balai selon les revendications 1 à 4, caractérisé par le fait que le patin (20) est guidé grâce à une encoche (19) d'un étrier de blocage (16) s'appuyant sur le ressort-ruban enroulé (22).

6. Porte-balai selon les revendications 1 à 5, caractérisé par le fait que, grâce à l'interposition d'un palier lisse en matière plastique, le ressort-ruban enroulé (22 ou 22') s'appuie sur la surface oblique (17 ou 38).

7. Porte-balai selon les revendications 1 à 6, caractérisé par le fait que le ressort-ruban enroulé (22') est monté libre en rotation sur un axe (40), cet axe (40) étant mobile sur la surface oblique.

8. Porte-balai selon les revendications 1 à 7, caractérisé par le fait que le ressort-ruban enroulé (22 ou 22') est porvu, sur son côté faisant face au balai, d'un revêtement assurant une forte adhérence.

9. Porte-balai selon les revendications 1 à 4 et 6 à 8, caractérisé par le fait que les parois latérales (36) sont reliées entres elles par un fond (37), ce dernier présentant une encoche (35) pour le guidage du patin (20').

10. Porte-balai selon les revendications 1 à 4 et 6 à 9, caractérisé par le fait que des supports (39) présentant des surfaces obliques (38) sont solidaires du fond.
